# EUROPÄISCHE PATENTSCHRIFT

(11) **EP 2 881 248 B1**
(45) Veröffentlichungstag und Bekanntmachung des Hinweises auf die Patenterteilung: **06.02.2019**
(21) Anmeldenummer: 13195497.6
(22) Anmeldetag: 03.12.2013
(51) Int. Cl.: B31B 50/25, B31B 50/14

(54) **Verfahren zum Einsetzen wenigstens einer Schneid-, Ritz- und/oder Rilllinie in eine Trägerplatte eines Schneid-, Stanz- und/oder Rillwerkzeugs**
Method for inserting at least one cutting, scoring and/or creasing line in a support plate of a cutting, stamping and/or creasing tool
Procédé d'utilisation d'au moins une ligne de coupe, d'entaille et/ou de pliage dans une plaque de support d'un outil de coupe, d'estampage et/ou de pliage

(43) Veröffentlichungstag der Anmeldung: 10.06.2015
(73) Patentinhaber: Mayr-Melnhof Karton AG, 1041 Wien (AT)
(72) Erfinder: Theis, Uwe, 54317 Riveris (DE); Anderl, Jürgen, 74076 Heilbronn (DE)
(74) Vertreter: Hofstetter, Schurack & Partner

(56) Entgegenhaltungen:
- WO-A1-01/81051
- DE-U1- 29 620 944
- US-A- 4 052 886
- US-A- 5 140 872

## Beschreibung

Die Erfindung betrifft ein Verfahren zum Einsetzen wenigstens einer Linie aus der Gruppe der Schneid- und/oder Ritz- und/oder Rilllinien in eine Trägerplatte eines Werkzeugs aus der Gruppe der Schneid- und/oder Stanz- und/oder Rillwerkzeuge.

Stanz-, Ritz- und/oder Rillwerkzeuge zum linienförmigen Schneiden, Ritzen und/oder Rillen von faltbaren Materialien umfassen üblicherweise Trägerplatten, welche Aufnahmeschlitze aufweisen, in die sogenannte Schneid-, Ritz- und/oder Rilllinien als Einsetzabschnitte mit einer jeweils gewünschten Verlaufsform eingesetzt sind. Derartige Stanz-, Ritz- und/oder Rillwerkzeuge werden hauptsächlich bei der Papier- und Kartonagenverarbeitung verwendet, um beispielsweise für Faltschachteln Zuschnitte aus faltbaren Materialien auszuschneiden und durch Anritzen und/oder Linienprägen mit Falt- oder Aufreißlinien zu versehen. Jedoch können grundsätzlich auch andere geeignete Materialien wie Wellpappe, Kunststoff-Folien und dergleichen bearbeitet werden. Ein kombiniertes Rill- und Schneidwerkzeug ist beispielsweise in der EP 1 238 793 A1 beschrieben. Das Werkzeug umfasst dabei Ritz- und Rilllinien, die kraftschlüssig in schlitzförmige Aussparungen einer Trägerplatte eingepresst werden. Aus der US 4 052 886 A und der WO 01/81051 A sind gattungsgemäße Verfahren bekannt, bei denen eine Linie in eine Ausnehmung der Trägerplatte eingesetzt wird, wobei die Ausnehmung ein Übermaß gegenüber der Linie aufweist. Nach dem Einsetzen der Linie wird die Ausnehmung zur Fixierung der Linie mit aushärtbarem Füllmaterial gefüllt.

Als nachteilig an den bekannten Verfahren zum Herstellen derartiger Stanz-, Ritz- und/oder Rillwerkzeuge ist jedoch der Umstand anzusehen, dass die Korrekturen hinsichtlich der Positionierung der Schneid-, Ritz- und/oder Rilllinien nur sehr aufwändig durchführbar sind und üblicherweise zur Zerstörung der Stanz-, Ritz- und/oder Rillwerkzeuge führen.

Aufgabe der vorliegenden Erfindung ist es, ein Verfahren zu schaffen, welches Positionskorrekturen wenigstens einer Linie aus der Gruppe der Schneid- und/oder Ritz- und/oder Rilllinien in eine Trägerplatte eines Werkzeugs aus der Gruppe der Schneid- und/oder Stanz- und/oder Rillwerkzeuge ohne großen Aufwand oder deren Zerstörung erlaubt.

Diese Aufgabe wird erfindungsgemäß durch ein Verfahren mit den Merkmalen des Patentanspruchs 1 gelöst. Vorteilhafte Ausgestaltungen mit zweckmäßigen Weiterbildungen der Erfindung sind in den Unteransprüchen angegeben.

Die Erfindung betrifft ein Verfahren zum Einsetzen wenigstens einer Linie aus der Gruppe der Schneid- und/oder Ritz- und/oder Rilllinien in eine Trägerplatte eines Werkzeugs aus der Gruppe der Schneid- und/oder Stanz- und/oder Rillwerkzeuge. Eine nachträgliche Korrektur der Position der wenigstens einen Linie in die Trägerplatte wird erfindungsgemäß dadurch ermöglicht, dass zumindest die Schritte Bereitstellen der Trägerplatte, Erzeugen wenigstens einer mit der Linie korrespondierenden ersten Aussparung in der Trägerplatte, wobei die wenigstens eine erste Aussparung gegenüber der Linie mit einem vorbestimmten Übermaß erzeugt wird, Befüllen der ersten Aussparung mit einem aushärtbaren Füllmaterial, Aushärten des Füllmaterials in der ersten Aussparung, Erzeugen mindestens einer weiteren zweiten Aussparung im ausgehärteten Füllmaterial zur maßgenauen Aufnahme der Linie und Einsetzen der Linie in die maßgenaue zweite Aussparung durchgeführt werden. Mit anderen Worten ist es vorgesehen, dass zunächst wenigstens eine erste, bezüglich der einzusetzenden Linien übergroße Aussparung in die Trägerplatte eingebracht wird. Die Aussparung bzw. Ausnehmung kann dabei in Abhängigkeit der später einzusetzenden Linie grundsätzlich nutförmig, loch- bzw. langlochförmig, unterbrochen und/oder durchgängig erzeugt werden. Da die erste Aussparung bezüglich der einzusetzenden Linie mit einem Übermaß erzeugt wird, kann sie vergleichsweise unpräzise mit einfachen Mitteln hergestellt werden, wodurch entsprechende Zeit- und Kostenvorteile entstehen. Anschließend wird die erste Aussparung mit dem aushärtbaren Füllmaterial befüllt. Die erste Aussparung kann dabei grundsätzlich vollständig oder nur teilweise befüllt werden. Ebenso kann vorgesehen sein, dass mehrere unterschiedliche Füllmaterialien nacheinander oder gleichzeitig in die erste Aussparung gefüllt werden. Nach dem Aushärten des Füllmaterials bzw. der Füllmaterialien in der ersten Aussparung wird eine zweite, maßgenaue Aussparung im ausgehärteten Füllmaterial erzeugt, in welche schließlich die Schneid-, Ritz- und/oder Rilllinie eingesetzt wird. Die zweite Aussparung zur Aufnahme der Linie wird durch Fräsen und/oder durch Laserstrahlschneiden und/oder durch Wasserstrahlschneiden des ausgehärteten Füllmaterials hergestellt. Dies erlaubt eine besonders schnelle und präzise Herstellung der zweiten Aussparung. Durch das erfindungsgemäße Verfahren werden weitere Vorteile realisiert. Da die erste Aussparung nur ungefähr der Kontur der einzusetzenden Schneid-, Ritz- und/oder Rilllinie entsprechen sollte und da die eingesetzte Linie in der fertigen Trägerplatte im ausgehärteten Füllmaterial eingebettet ist, spielt das Material der Trägerplatte diesbezüglich nur eine untergeordnete Rolle, so dass im Vergleich zum Stand der Technik eine wesentlich höhere Flexibilität bei der Auswahl des Trägerplattenmaterials gegeben ist. Das aushärtbare Füllmaterial, welches später die Linie an der Trägerplatte hält, kann unabhängig vom Trägerplattenmaterial ausgewählt werden. Beispielsweise kann ein Füllmaterial verwendet werden, welches nach dem Aushärten im Vergleich zum Trägerplattenmaterial eine höhere Klemmwirkung besitzt. Die zweite Aussparung, die in Abhängigkeit der einzusetzenden Linie ebenfalls grundsätzlich nutförmig, loch - bzw. langlochförmig, unterbrochen und/oder durchgängig erzeugt werden kann, kann somit wesentlich einfacher und präziser in das ausgehärtete Füllmaterial, statt in das Trägerplattenmaterial eingebracht werden. Bei einer Fehlpositionierung einer oder mehrerer Schneid-, Ritz- und/oder Rilllinien kann das Füllmaterial entfernt werden, z.B. durch Ausfräsen, ohne das die Trägerplatte zerstört wird. Ein Neubefüllen der ersten Aussparung mit weiteren Füllmaterial und die neuerliche Ausbildung der zweiten Aussparung zur Aufnahme einer Linie sind ohne weiteres möglich. Es ist auch möglich, dass nur die fehlerhaft positionierte zweite Aussparung wieder mit Füllmaterial ausgefüllt wird. Nach einem erneuten Aushärten des Füllmaterials kann die zweite Aussparung neu hergestellt werden. Mit Hilfe der resultierenden Trägerplatte bzw. des zugeordneten Schneid-, Stanz- und/oder Rillwerkzeugs kann daher einerseits eine entsprechend höhere Fertigungspräzision realisiert werden. Zudem sind diese kostensparend herzustellen, da bei möglichen Korrekturen der Positionierung der Linien kein komplett neues Werkzeug hergestellt bzw. eine neue Trägerplatte verwendet werden muss.

In einer vorteilhaften Ausgestaltung der Erfindung wird eine Trägerplatte verwendet, welche zumindest bereichsweise aus einem Verbundwerkstoff, insbesondere einem kohlenfaserverstärkten Verbundwerkstoff und/oder aus wenigstens einem Werkstoff aus der Gruppe Multiplexholz, insbesondere gehärtetem Multiplexholz, Stahl, Aluminium und Kunststoff besteht. Hierdurch kann das Trägerplattenmaterial optimal an die jeweilige Ausgestaltung und den jeweiligen Einsatzzweck der Trägerplatte angepasst werden.

Weitere Vorteile ergeben sich, wenn die erste Aussparung in der Trägerplatte durch ein Trennverfahren, insbesondere durch Fräsen und/oder Laserschneiden erzeugt wird. Hierdurch kann die erste Aussparung auch mit komplexen Umrissen und/oder dreidimensionalen Durchbrüchen schnell in unterschiedlichsten Trägerplattenmaterialien erzeugt werden. Insbesondere Fräsen und Laserschneiden sind dabei bereits bei sehr niedrigen Losgrößen wirtschaftlich einsetzbar.

In einer weiteren vorteilhaften Ausgestaltung der Erfindung wird die erste Aussparung mit einem Übermaß von mindestens 1 mm, insbesondere von mindestens 5 mm im Vergleich zur Dicke der Linie erzeugt. Beispielsweise kann die erste Aussparung mit einem Übermaß von 1,0 mm, 1,1 mm, 1,2 mm, 1,3 mm, 1,4 mm, 1,5 mm, 1,6 mm, 1,7 mm, 1,8 mm, 1,9 mm, 2,0 mm, 2,1 mm, 2,2 mm, 2,3 mm, 2,4 mm, 2,5 mm, 2,6 mm, 2,7 mm, 2,8 mm, 2,9 mm, 3,0 mm, 3,1 mm, 3,2 mm, 3,3 mm, 3,4 mm, 3,5 mm, 3,6 mm, 3,7 mm, 3,8 mm, 3,9 mm, 4,0 mm, 4,1 mm, 4,2 mm, 4,3 mm, 4,4 mm, 4,5 mm, 4,6 mm, 4,7 mm, 4,8 mm, 4,9 mm, 5,0 mm, 5,1 mm, 5,2 mm, 5,3 mm, 5,4 mm, 5,5 mm, 5,6 mm, 5,7 mm, 5,8 mm, 5,9 mm, 6,0 mm, 6,1 mm, 6,2 mm, 6,3 mm, 6,4 mm, 6,5 mm, 6,6 mm, 6,7 mm, 6,8 mm, 6,9 mm, 7,0 mm, 7,1 mm, 7,2 mm, 7,3 mm, 7,4 mm, 7,5 mm, 7,6 mm, 7,7 mm, 7,8 mm, 7,9 mm, 8,0 mm, 8,1 mm, 8,2 mm, 8,3 mm, 8,4 mm, 8,5 mm, 8,6 mm, 8,7 mm, 8,8 mm, 8,9 mm, 9,0 mm, 9,1 mm, 9,2 mm, 9,3 mm, 9,4 mm, 9,5 mm, 9,6 mm, 9,7 mm, 9,8 mm, 9,9 mm, 10,0 mm oder mehr erzeugt werden. Hierdurch wird sichergestellt, dass die erste Aussparung einerseits eine ausreichende Menge an Füllmaterial aufnehmen kann und dass andererseits sichergestellt wird, dass die zweite Aussparung ausschließlich oder zumindest überwiegend nur im ausgehärteten Füllmaterial erzeugt wird. Das Übermaß bezüglich der Dicke der einzusetzenden Linie kann dabei grundsätzlich zumindest annähernd konstant sein oder entlang der Erstreckung der ersten Aussparung variieren.

In einer weiteren vorteilhaften Ausgestaltung der Erfindung ist vorgesehen, dass das aushärtbare Füllmaterial in fließfähiger und/oder pastöser und/oder pulverförmiger Form in die erste Aussparung gefüllt wird. Hierdurch wird eine besonders schnelle, einfache und fehlstellen- bzw. luftblasenfreie Befüllung der ersten Aussparung sichergestellt.

Weitere Vorteile ergeben sich, indem das aushärtbare Füllmaterial vor dem Befüllen der ersten Aussparung in einem Lösungsmittel gelöst und/oder in einem Dispergiermittel dispergiert wird. Auf diese Weise können auch feste bzw. partikelförmige Füllmaterialien einfach und gleichmäßig verteilt in die erste Aussparung eingefüllt werden.

In einer weiteren vorteilhaften Ausgestaltung der Erfindung ist vorgesehen, dass als aushärtbares Füllmaterial wenigstens ein laserfähiges und/oder fräsfähiges Polymer und/oder Präpolymer, insbesondere ein Harz und/oder ein Reaktivharz und/oder ein Duromer, verwendet wird. Dies erlaubt eine besonders einfache und kostengünstige Befüllung der ersten Aussparung und eine einfache Erzeugung der zweiten Aussparung. Unter Polymeren werden dabei bereits abreagierte polymere Verbindungen bzw. Verbindungsgemische verstanden, die beispielsweise durch Verdunstung eines Lösungs- oder Dispergiermittels aushärten. Unter Präpolymeren werden monomere, oligomere und/oder polymere Verbindungen bzw. Verbindungsgemische verstanden, die als Vor- bzw. Zwischenprodukte dienen und beim Aushärten in der ersten Aussparung höhermolekulare Polymere bilden. Duromere weisen den besonderen Vorteil auf, dass sie sich aufgrund ihrer starken Vernetzung im ausgehärteten Zustand nicht mehr durch Erwärmen verformen lassen, so dass eine besonders präzise und variable Bearbeitung durch thermische oder mechanische Trennverfahren, z.B. durch Fräsen, Feilen, Raspeln, Sägen, Laserschneiden oder dergleichen möglich ist.

In einer weiteren vorteilhaften Ausgestaltung der Erfindung wird als aushärtbares Füllmaterial wenigstens ein anorganisches Füllmaterial, insbesondere ein Zinkphosphatzement, und/oder ein keramisches Füllmaterial, insbesondere eine Silikatkeramik und/oder eine Oxidkeramik und/oder eine Nichtoxid-Keramik, verwendet. Dies stellt eine weitere vorteilhafte Möglichkeit dar, um mit Hilfe des Füllmaterials in der ersten Aussparung eine hochfeste, dauerhafte und präzise bearbeitbare Halterung für die einzusetzende Linie bereitzustellen. Beispielsweise kann als anorganisches Füllmaterial ein Zement verwendet werden, wobei sich insbesondere schnell abbindende Zementsorten wir etwa die aus der Zahnheilkunde bekannten Zinkphosphatzemente als vorteilhaft gezeigt haben.

Des Weiteren wird eine Trägerplatte eines Werkzeugs aus der Gruppe der Stanz- und/oder Ritz und/oder Rillwerkzeuge, mit wenigstens einer Linie aus der Gruppe der Schneid- und/oder Ritz- und/oder Rilllinien, beschrieben. Dabei ist vorgesehen, dass die Trägerplatte mittels des erfindungsgemäßen Verfahrens entsprechend einem der beschriebenen Ausführungsbeispiele erhältlich und/oder erhalten ist. Hierdurch ist die Schneid-, Ritz- und/oder Rilllinie auf kostengünstige Weise besonders präzise an der Trägerplatte angeordnet, so dass die Trägerplatte eine entsprechend präzise Bearbeitung von faltbaren Materialien bei ihrer Verwendung in einem Stanz- und/oder Ritz- und/oder Rillwerkzeug ermöglicht. Notwendige Korrekturen an der Trägerplatte sind ohne weiteres und kostengünstig durchführbar.

Des Weiteren wird ein Stanz- und/oder Ritz- und/oder Rillwerkzeug mit wenigstens einer Trägerplatte, die zumindest eine Linie aus der Gruppe der Schneid- und/oder Ritz- und/oder Rilllinien umfasst, beschrieben. Dabei ist vorgesehen, dass die Trägerplatte mittels des erfindungsgemäßen Verfahrens erhältlich und/oder erhalten ist. Das Stanz- und/oder Ritz- und/oder Rillwerkzeug ermöglicht eine besonders präzise Bearbeitung von faltbaren Materialien. Notwendige Korrekturen an dem Stanz- und/oder Ritz- und/oder Rillwerkzeug sind ohne weiteres und kostengünstig durchführbar.

Weitere Merkmale der Erfindung ergeben sich aus den Ansprüchen, dem Ausführungsbeispiel sowie anhand der Zeichnungen. Die vorstehend in der Beschreibung genannten Merkmale und Merkmalskombinationen sowie die nachfolgend in dem Ausführungsbeispiel genannten Merkmale und Merkmalskombinationen sind nicht nur in der jeweils angegebenen Kombination, sondern auch in anderen Kombinationen verwendbar, ohne den Rahmen der Erfindung zu verlassen. Dabei zeigt:
- Fig. 1: eine schematische Aufsicht einer Trägerplatte eines Schneid-, Stanz- und/oder Rillwerkzeugs, in welche eine erste Aussparung eingebracht ist;
- Fig. 2: eine schematische Aufsicht der Trägerplatte, wobei die erste Aussparung mit einem aushärtbaren Füllmaterial befüllt ist;
- Fig. 3: eine schematische Aufsicht der Trägerplatte, wobei eine zweite Aussparung im ausgehärteten Füllmaterial erzeugt ist; und
- Fig. 4: eine schematische Aufsicht der Trägerplatte, wobei eine Schneid-, Ritz- und/oder Rilllinie in die zweite Aussparung eingesetzt ist.

Fig. 1 zeigt eine schematische Aufsicht einer Trägerplatte 10 eines Schneid-, Stanz- und/oder Rillwerkzeugs (nicht abgebildet). Die Trägerplatte 10 besteht im gezeigten Ausführungsbeispiel aus einem gehärteten Multiplexholz. Jedoch können grundsätzlich auch andere Trägerplattenmaterialien wie Stahl, Aluminium bzw. Aluminiumlegierungen, Kunststoffe, Kohlenfaserverbundwerkstoffe und dergleichen verwendet werden. In die Trägerplatte 10 ist mit Hilfe eines Fräsverfahrens eine erste Aussparung 12 eingebracht, die im vorliegenden Fall eine Breite von etwa 5 mm aufweist. Die erste Aussparung 12 weist gegenüber einer an der Trägerplatte 10 zu befestigenden Linie 14 (s. Fig. 4) aus der Gruppe der Schneid- und/oder Ritz- und/oder Rilllinien ein Übermaß von etwa 1 mm auf. Das Fräsverfahren kann daher relativ "grob" und schnell durchgeführt werden, da zunächst keine besondere Fertigungspräzision erforderlich ist und auch Übermaße von 2 mm oder mehr unerheblich für das weitere Verfahren sind. Die erste Aussparung 12 kann grundsätzlich mit jedem gewünschten Konturverlauf erzeugt werden. Weiterhin kann vorgesehen sein, dass die erste Aussparung 12 nutförmig und/oder als durchgehende Öffnung bzw. schlitz- oder langlochartig ausgebildet wird.

Wie man in Fig. 2 erkennt, wird die erste Aussparung 12 anschließend mit einem aushärtbaren Füllmaterial 16 befüllt. Hierzu können beispielsweise gießfähige und vorzugsweise lasergeeignete Epoxidharze verwendet werden, die nach dem Befüllen in der ersten Aussparung 12 aushärten. Alternativ oder zusätzlich kann auch ein Zement, beispielsweise eine aus der Zahnheilkunde bekannte Zahnzementmischung verwendet und in der ersten Aussparung 12 ausgehärtet werden. Ebenso können in einem Lösungsmittel gelöste oder dispergierte Polymere verwendet werden, die nach dem Verdunsten oder Abziehen des Lösungs- bzw. Dispergiermittel eine harte Füllung in der ersten Aussparung 12 bilden. Grundsätzlich ist das Füllmaterial 16 jedoch nicht auf bestimmte organische und/oder anorganische bzw. keramische Materialien beschränkt, solange eine ausreichende Aushärtung in der ersten Aussparung 12 gewährleistet ist. Unter einer ausreichenden Aushärtung sind dabei solche Härtegrade zu verstehen, die die nachfolgend beschriebene Weiterbearbeitung des Füllmaterials 16 erlauben und einen mechanisch ausreichend festen Sitz einer Schneid-, Ritz- und/oder Rilllinie 14 im ausgehärteten Füllmaterial 16 gewährleisten.

In Fig. 3 ist eine weitere schematische Aufsicht der Trägerplatte 10 gezeigt, wobei eine zweite Aussparung 18 in das ausgehärtete Füllmaterial 16 eingebracht wurde. Hierzu wird vorzugsweise ein präziseres Trennverfahren verwendet, als jenes, welches zur Herstellung der ersten Aussparung 12 verwendet wurde. Beispielsweise eigenen sich Laser- und/oder Wasserstrahlschneideverfahren zur schnellen und präzisen Erzeugung der zweiten Aussparung 18. Man erkennt, dass die zweite Aussparung 18 vollständig im Füllmaterial 16 erzeugt wurde. Grundsätzlich kann auch vorgesehen sein, dass die zweite Aussparung 18 so erzeugt wird, dass sie bereichsweise in das Material der Trennplatte 10 hineinreicht. Dies ist jedoch eine weniger bevorzugte Ausführungsform. Die zweite Aussparung 18 wird grundsätzlich so dimensioniert, dass ein bündiges Einsetzen der Linie 14 in der zweiten Aussparung 18 sichergestellt ist bzw. dass nach dem Einsetzen der Linie 14 in die zweite Aussparung 18 eine vorbestimmte Klemmkraft durch das ausgehärtete Füllmaterial 16 auf die Linie 14 ausgeübt wird. Dies ist schematisch in Fig. 4 gezeigt. Die Linie 14 ist damit auf einfache Weise präzise an der Trägerplatte 10 gehalten, so dass bei Verwendung der Trägerplatte 10 in einem zugeordneten der Schneid-, Stanz- und/oder Rillwerkzeug eine hohe Fertigungsqualität der bearbeiteten Zuschnitte sichergestellt ist.

## Patentansprüche

1. Verfahren zum Einsetzen wenigstens einer Linie (14) aus der Gruppe der Schneid- und/oder Ritz- und/oder Rilllinien in eine Trägerplatte (10) eines Werkzeugs aus der Gruppe der Schneid- und/oder Stanz- und/oder Rillwerkzeuge, umfassend die Schritte:
- Bereitstellen der Trägerplatte (10);
- Erzeugen wenigstens einer mit der Linie (14) korrespondierenden ersten Aussparung (12) in der Trägerplatte (10), wobei die wenigstens eine erste Aussparung (12) gegenüber der Linie (14) mit einem vorbestimmten Übermaß erzeugt wird;
- Befüllen der ersten Aussparung (12) mit einem aushärtbaren Füllmaterial (16);
- Aushärten des Füllmaterials (16) in der ersten Aussparung (12);
- Erzeugen mindestens einer weiteren zweiten Aussparung (18) im ausgehärteten Füllmaterial (16) zur maßgenauen Aufnahme der Linie (14), wobei die zweite Aussparung (18) durch Fräsen und/oder durch Laserstrahlschneiden und/oder durch Wasserstrahlschneiden des ausgehärteten Füllmaterials (16) hergestellt wird; und
- Einsetzen der Linie (14) in die maßgenaue zweite Aussparung (18).

2. Verfahren nach Anspruch 1,
**dadurch gekennzeichnet, dass**
eine Trägerplatte (10) verwendet wird, welche zumindest bereichsweise aus einem Verbundwerkstoff, insbesondere einem kohlenfaserverstärkten Verbundwerkstoff und/oder aus wenigstens einem Werkstoff aus der Gruppe Multiplexholz, insbesondere gehärtetem Multiplexholz, Stahl, Aluminium und Kunststoff besteht.

3. Verfahren nach einem der Ansprüche 1 bis 2,
**dadurch gekennzeichnet, dass**
die erste Aussparung (12) in der Trägerplatte (10) durch ein Trennverfahren, insbesondere durch Fräsen und/oder Laserschneiden erzeugt wird.

4. Verfahren nach einem der Ansprüche 1 bis 3,
**dadurch gekennzeichnet, dass**
die erste Aussparung (12) mit einem Übermaß von mindestens 1 mm, insbesondere von mindestens 5 mm im Vergleich zur Dicke der Linie (14) erzeugt wird.

5. Verfahren nach einem der Ansprüche 1 bis 4,
**dadurch gekennzeichnet, dass**
das aushärtbare Füllmaterial (16) in fließfähiger und/oder pastöser und/oder pulverförmiger Form in die erste Aussparung (12) gefüllt wird.

6. Verfahren nach Anspruch 5,
**dadurch gekennzeichnet, dass**
das aushärtbare Füllmaterial (16) vor dem Befüllen der ersten Aussparung (12) in einem Lösungsmittel gelöst und/oder in einem Dispergiermittel dispergiert wird.

7. Verfahren nach einem der Ansprüche 1 bis 6,
**dadurch gekennzeichnet, dass**
als aushärtbares Füllmaterial (16) wenigstens ein laserfähiges und/oder fräsfähiges Polymer und/oder Präpolymer, insbesondere ein Harz und/oder ein Reaktivharz und/oder ein Duromer, verwendet wird.

8. Verfahren nach einem der Ansprüche 1 bis 7,
**dadurch gekennzeichnet, dass**
als aushärtbares Füllmaterial (16) wenigstens ein anorganisches Füllmaterial (16), insbesondere ein Zinkphosphatzement, und/oder ein keramisches Füllmaterial (16), insbesondere eine Silikatkeramik und/oder eine Oxidkeramik und/oder eine Nichtoxid-Keramik, verwendet wird.

## Claims

1. Method for inserting at least one line (14) from the group of the cutting and/or scoring and/or grooving lines into a support plate (10) of a tool from the group of the cutting and/or punching and/or grooving tools, including the steps of:
- providing the support plate (10);
- generating at least one first recess (12) corresponding to the line (14) in the support plate (10), wherein the at least one first recess (12) is generated with a predetermined excess with respect to the line (14);
- filling the first recess (12) with a curable filling material (16);
- curing the filling material (16) in the first recess (12);
- generating at least one further second recess (18) in the cured filling material (16) for dimensionally accurately receiving the line (14), wherein the second recess (18) is produced by milling and/or by laser beam cutting and/or by water jet cutting the cured filling material (16); and
- inserting the line (14) into the dimensionally accurate second recess (18).

2. Method according to claim 1,
**characterized in that**
a support plate (10) is used, which is composed of a composite material, in particular a carbon fiber reinforced composite material and/or of at least one material from the group of multiplex wood, in particular hardened multiplex wood, steel, aluminum and plastic, at least in certain areas.

3. Method according to any one of claims 1 to 2,
**characterized in that**
the first recess (12) is generated in the support plate (10) by a separating method, in particular by milling and/or laser cutting.

4. Method according to any one of claims 1 to 3,
**characterized in that**
the first recess (12) is generated with an excess of at least 1 mm, in particular of at least 5 mm, compared to the thickness of the line (14).

5. Method according to any one of claims 1 to 4,
**characterized in that**
the curable filling material (16) is filled into the first recess (12) in flowable and/or pasty and/or powdery form.

6. Method according to claim 5,
**characterized in that**
the curable filling material (16) is dissolved in a solvent and/or dispersed in a dispersant before filling the first recess (12).

7. Method according to any one of claims 1 to 6,
**characterized in that**
at least one laserable and/or millable polymer and/or prepolymer, in particular a resin and/or a reactive resin and/or a duromer, are used as the curable filling material (16).

8. Method according to any one of claims 1 to 7,
**characterized in that**
at least one inorganic filling material (16), in particular zinc phosphate cement, and/or a ceramic filling material (16), in particular silicate ceramic, and/or oxide ceramic and/or non-oxide ceramic, is used as the curable filling material (16).

## Revendications

1. Procédé d'insertion au moins d'une ligne (14) provenant du groupe des lignes de découpe et / ou d'entaille et / ou de rainurage dans une plaque de support (10) d'un outil provenant du groupe des outils de découpage et / ou d'estampage et / ou de rainurage, comprenant les étapes, consistant à :
- mettre à disposition la plaque de support (10) ;
- produire au moins un premier évidement (12), correspondant à la ligne (14), dans la plaque de support (10), le au moins un premier évidement (12) étant produit en face de la ligne (14), avec un surdimensionnement prédéterminé ;
- remplir le premier évidement (12) avec un matériau de remplissage durcissable (16) ;
- faire durcir le matériau de remplissage (16) dans le premier évidement (12) ;
- produire au moins un autre, second, évidement (18) dans le matériau de remplissage durci (16) pour un logement précis de la ligne (14), le second évidement (18) étant exécuté par fraisage et / ou par découpage aux rayons laser et / ou par découpage au jet d'eau du matériau de remplissage durci (16) et
- insérer la ligne (14) dans le second évidement précis (18).

2. Procédé selon la revendication 1,
**caractérisé en ce**
**qu'**une plaque de support (10) est utilisée, laquelle se compose au moins par zones d'un matériau composite, en particulier d'un matériau composite renforcé par des fibres de carbone et / ou au moins d'un matériau provenant du groupe du bois multiplex, en particulier du bois multiplex durci, de l'acier, de l'aluminium et du plastique.

3. Procédé selon l'une des revendications 1 à 2,
**caractérisé en ce que**
le premier évidement (12) est produit dans la plaque de support (10) par le biais d'un procédé de séparation, en particulier par fraisage et / ou découpage au laser.

4. Procédé selon l'une des revendications 1 à 3,
**caractérisé en ce que**
le premier évidement (12) est produit avec un surdimensionnement d'au moins 1 mm, en particulier d'au moins 5 mm, par comparaison avec l'épaisseur de la ligne (14).

5. Procédé selon l'une des revendications 1 à 4,
**caractérisé en ce que**
le matériau de remplissage durcissable (16) est rempli dans le premier évidement (12) sous forme fluide et / ou pâteuse et / ou pulvérulente.

6. Procédé selon la revendication 5,
**caractérisé en ce que**
le matériau de remplissage durcissable (16) est dissout dans un solvant et / ou dispersé dans un agent dispersant avant le remplissage du premier évidement (12).

7. Procédé selon l'une des revendications 1 à 6,
**caractérisé en ce**
**qu'**au moins un polymère et / ou prépolymère, compatible avec le laser et / ou compatible avec le fraisage, en particulier une résine et / ou une résine réactive et / ou un duromère, est utilisé comme matériau de remplissage durcissable (16).

8. Procédé selon l'une des revendications 1 à 7,
**caractérisé en ce**
**qu'**au moins un matériau de remplissage inorganique (16), en particulier un ciment au phosphate de zinc et / ou un matériau de remplissage céramique (16), en particulier une céramique à base de silicate et / ou une céramique à base d'oxyde et / ou une céramique sans oxyde, est utilisé comme matériau de remplissage durcissable (16).
